# EUROPÄISCHE PATENTANMELDUNG

(11) **EP 3 051 207 A1**
(43) Veröffentlichungstag der Anmeldung: **03.08.2016**
(21) Anmeldenummer: 15153008.6
(22) Anmeldetag: 29.01.2015
(51) Int. Cl.: F24B 5/08

(54) **Holzherd, insbesondere für die Verwendung in einer Küche**

(71) Anmelder: Haas + Sohn Ofentechnik GmbH, 5412 Puch (AT)
(72) Erfinder: Neudeck, Andreas, 5302 Henndorf (AT)
(74) Vertreter: Patentanwälte Barger, Piso & Partner

(57) **Zusammenfassung**

Die Erfindung betrifft einen Holzherd, insbesondere für die Verwendung in einer Küche, mit einer Herdplatte (6), zumindest einer Frischluftzufuhr, einer Feuerstelle, einem Abluftkanal (2) und einer Kamineinmündung, die unterhalb der Herdplatte (6) auf der Rückseite des Herdes (1) vorgesehen ist.

Zur Verbesserung der Regelung des Verbrennungsvorganges ist im Herd, in dessen Abluftkanal (2), eine Zugreglerklappe (5) vorgesehen.

In einer Ausgestaltung ist vorgesehen, dass die Zugreglerklappe (5) um eine Achse (4) zwischen einer offenen Stellung und einer geschlossenen Stellung bewegbar ist, und dass sie ihrer Form und ihrer Größe nach so ausgebildet ist, dass sie auch im vollständig geschlossenen Zustand den Zug (3) nicht vollständig unterbricht, sondern nur auf ein vorgegebenes Minimum reduziert.

## Beschreibung

Die Erfindung betrifft einen Holzherd, insbesondere für die Verwendung in einer Küche, entsprechend dem Oberbegriff des Anspruches 1.

Küchenherde die mit Holz beheizt werden, erfreuen sich aus Umweltschutzgründen und auch aus Kostengründen in letzter Zeit zunehmender Beliebtheit. Eine Besonderheit gegenüber Kaminen oder Öfen, die zu Heizzwecken zumeist im Wohnbereich einer Wohnung dienen, sind Herde praktisch immer unterhalb ihrer Arbeitsplatte bzw. Herdplatte mit dem Kamin verbunden, was bedingt, dass die üblichen und für die Regelung des Brennvorganges sehr bedeutenden Zugregler zwischen der Feuerstelle und dem Kamin mangels Platz nicht eingebaut werden können. Man ist bei Herden auf die Regelung der Zuluft angewiesen, was zum Teil dazu geführt hat, dass hier getrennte Regelorgane für die Primärluftregelung und die Sekundärluftregelung vorgesehen sind, ohne dass dies die durch das Fehlen der Zugluftklappe im Abgasbereich auftretend Manko ausgleichen zu können.

Es ist Aufgabe der Erfindung, hier Abhilfe zu schaffen, was in Übereinstimmung mit dem kennzeichnen Teil des Anspruches 1 dadurch geschieht, dass im Herd, in dessen Abluftkanal, somit zwischen der Feuerstelle und der Kamineinmündung, eine Zugreglerklappe vorgesehen ist. Bevorzugt wird diese Klappe um eine horizontale Achse bewegt und ist ihrer Form und ihrer Größe nach so ausgebildet, dass sie auch im vollständig geschlossenen Zustand den Zug nicht vollständig unterbricht, sondern nur auf ein vorgegebenes Minimum reduziert.

Die Erfindung ist in der Zeichnung anhand eines Beispiels dargestellt. Dabei zeigt die Fig. 1, rein schematisch, die Situation mit geöffneter Klappe und die Fig. 2 die Ansicht gemäß der Fig. 1 mit geschlossener Klappe.

Wie aus den beiden Figuren hervorgeht, ist in einem nur schematisch dargestellten Herd 1 durch entsprechende Bleche auf bekannte Weise ein Rauchgaszug 2 vorgesehen. Pfeile 3 zeigen die Richtung und, aufgrund ihrer Dicke, wenn auch rein schematisch, den Volumenstrom des Rauchgases an. Der Herd kann auch hinten links oder hinten rechts an einen Kamin angeschlossen werden; mit einer speziellen Herdplatte ist auch ein Anschluss oberhalb derselben möglich.

Im Endbereich eines der Züge 2 ist, um eine horizontale Achse 4 schwenkbar, eine Zugreglerklappe 5 vorgesehen. Diese ist in Fig. 1 in der geöffneten Position, in Fig. 2 in der geschlossenen Position dargestellt. Wie aus Fig. 2 hervorgeht, wird auch in der geschlossenen Position der Zugreglerklappe 5 der Zug nicht vollständig unterbunden, sondern nur auf ein vorbestimmtes Minimum beschränkt.

Die Erfindung ist nicht nur auf das dargestellte Ausführungsbeispiel beschränkt, sondern kann verschiedentlich abgewandelt werden. So ist es möglich, die horizontale Achse 4 etwa in der Mitte der Höhe eines der Luftzüge zu platzieren und die Zugreglerklappe 5 in ihren mittleren Bereich mit der Achse 4 zu verbinden. Auf diese Weise wird erreicht, dass die Betätigung der Klappe unabhängig von der jeweiligen Stärke des Abgaszuges stets die gleiche Kraft benötigt, da stets die Hälfte der Fläche der Klappe in Öffnungsrichtung und die andere Hälfte in Schließrichtung mit den Verbrennungsgasen beaufschlagt wird.

Statt einer horizontalen Achse kann auch eine vertikale Achse vorgesehen sein, bei händischem Betrieb über ein Kegelrad kann dessen Selbsthemmung zur Fixierung der jeweiligen Stellung der Klappe verwendet werden.

Es kann auch vorgesehen sein, die Zugreglerklappe weiters stromabwärts vorzusehen, um sie in einen Bereich zu verlegen, in dem die Abgase bereits weiter abgekühlt sind, sodass der Mechanismus weniger hohen Temperaturen ausgesetzt ist. Selbstverständlich ist auch eine Anordnung weiter stromaufwärts möglich.

Zumeist ist eine direkte Verbindung einer Handhabe mit der horizontalen Achse 4 für die Betätigung vollständig ausreichend, doch ist es auch möglich einen motorischen Antrieb (dann bevorzugt mit einer entsprechenden Regelung verbunden) vorzusehen und/oder die Handhabe mittels einer Übersetzung angreifen zu lassen um die aufzuwendende Kraft (Drehmoment) weiter zu verringern. Unabhängig von der gewählten Form des Antriebes, können verschiedene Fixierpositionen vorgesehen werden um die Zugreglerlclappe 5 in verschiedenen Stellen zuverlässig fixieren zu können.

Als Material können alle Materialien verwendet werden, die bei den bei Kamineinmündungen üblichen Zugreglerklappen vorgesehen sind, der Fachmann auf dem Gebiet des Herdbaus bzw. Ofenbaus hat in Kenntnis der Erfindung keine Probleme mit der Auswahl passender Materialien.

## Patentansprüche

1. Holzherd, insbesondere für die Verwendung in einer Küche, mit einer Herdplatte (6), zumindest einer Frischluftzufuhr, einer Feuerstelle, einem Abluftkanal (2) und einer Kamineinmündung, die bevorzugt unterhalb der Höhe der Herdplatte (6) auf der Rückseite des Herdes (1) vorgesehen ist, **dadurch gekennzeichnet, dass** im Herd, in dessen Abluftkanal (2), eine Zugreglerklappe (5) vorgesehen ist.

2. Holzherd nach Anspruch 1, **dadurch gekennzeichnet, dass** die Zugreglerklappe (5) um eine Achse (4) zwischen einer offenen Stellung und einer geschlossenen Stellung bewegbar ist, und dass sie ihrer Form und ihrer Größe nach so ausgebildet ist, dass sie auch im vollständig geschlossenen Zustand den Zug (3) nicht vollständig unterbricht, sondern nur auf ein vorgegebenes Minimum reduziert.

3. Holzherd nach Anspruch 1 oder 2, **dadurch gekennzeichnet, dass** die Achse (4) horizontal verläuft und mit einer Handhabe verbunden ist.

4. Holzherd nach Anspruch 1 oder 2, **dadurch gekennzeichnet, dass** die Achse (4) von einer Steuerung motorisch bewegt wird.
